# EUROPÄISCHE PATENTSCHRIFT

(11) **EP 3 927 883 B1**
(45) Veröffentlichungstag und Bekanntmachung des Hinweises auf die Patenterteilung: **06.08.2025**
(21) Anmeldenummer: 19832052.5
(22) Anmeldetag: 17.12.2019
(51) Int. Cl.: D21D 1/30

(54) **MAHLGARNITURSEGMENT**
REFINER PLATE SEGMENT
SEGMENT D'ENSEMBLE DE RAFFINAGE

(30) Priorität: 19.02.2019 DE 102019104105
(43) Veröffentlichungstag der Anmeldung: 29.12.2021
(73) Patentinhaber: Voith Patent GmbH, 89522 Heidenheim (DE)
(72) Erfinder: SCHMID, Martin, 88260 Argenbühl (DE)
(74) Vertreter: Voith Patent GmbH - Patentabteilung
(86) Internationale Anmeldenummer: PCT/EP2019/085613
(87) Internationale Veröffentlichungsnummer: WO 2020/169236

(56) Entgegenhaltungen:
- EP-A1- 3 398 682
- DE-A1- 102004 016 661
- DE-A1- 102010 029 752

## Beschreibung

Die Erfindung betrifft ein Garnitursegment zur Mahlung von wässrig suspendiertem Faserstoff in einem,von zwei relativ zueinander rotierenden und von Garnitursegmenten gebildeten Behandlungsflächen begrenzten Mahlspalt, bestehend aus einem Grundkörper mit zum Mahlspalt weisenden, länglichen und zumindest einer Richtungskomponente radial verlaufenden Behandlungselementen und dazwischen verlaufenden Nuten.

Die Erfindung umfasst auch eine Behandlungsfläche bestehend aus mehreren nebeneinander angeordneten, erfindungsgemäßen Garnitursegmenten sowie ein Verfahren zur Herstellung eines erfindungsgemäßen Garnitursegmentes zur Mahlung von wässrig suspendiertem Faserstoff in einem Mahlspalt, bestehend aus einem Grundkörper mit zum Mahlspalt weisenden Behandlungselementen.

Derartige Garnituren sind seit langer Zeit bekannt und werden in Mahlmaschinen - sogenannten Refinern - eingebaut. Dabei hat die Suspension in Refinern einen Feststoffgehalt von etwa 2-8%.

Solche Maschinen haben im Allgemeinen mindestens einen Rotor und mindestens einen Stator mit entweder scheibenförmigen oder kegelförmigen Behandlungsflächen, auf denen die Garnituren angebracht werden, so dass sich zwischen ihnen Mahlspalte ausbilden können. Die Garnituren weisen an den Behandlungsflächen Stege und Nuten auf, weshalb man auch von "Messer-Garnituren" spricht.

Die Garnituren sind einem hohen Verschleiß ausgesetzt und müssen daher in bestimmten Intervallen ersetzt werden. Der Verschleiß kann außerdem während der Lebensdauer dazu führen, dass sich die Bearbeitungswirkung ändert.

Ein beträchtlicher Teil der Betriebskosten, die bei der mechanischen Behandlung von Faserstoffen in der Zellstoff- und Papierindustrie anfallen, rührt von den Energiekosten her. Daher war es schon immer ein Bestreben, Garnituren und die verwendeten Maschinen so zu bauen und zu betreiben, dass - gemessen an dem gewünschten Erfolg - ein nicht zu hoher Energieeinsatz erforderlich ist.

Es ist daher verständlich, dass für die Entwicklung von Garnituren ein beträchtlicher Aufwand getrieben wird, der sich in der Gestaltung ihrer Form und in der Auswahl des Materials niederschlägt.

Um dabei den Herstellungsaufwand der Garnituren zu vermindern, wird beispielsweise in der DE 10 2004 016 661 A1 vorgeschlagen, die Garnituren aus mehreren Elementen zusammenzusetzen und diese anschließend miteinander zu verschweißen oder zu verlöten.

Die Aufgabe der Erfindung ist es die Lebensdauer bei derartigen Garnitursegmenten bei möglichst effizienter Mahlung zu verlängern.

Erfindungsgemäß wurde die Aufgabe dadurch gelöst, dass im Grundkörper eine Vielzahl von zumindest mit einer Richtungskomponente radial und zum Mahlspalt zumindest annähernd parallel verlaufenden und zum Mahlspalt jeweils unterschiedliche Abstände aufweisenden Kanälen angeordnet sind, die sich untereinander oder mit dem Nutgrund in Rotationsrichtung betrachtet zumindest teilweise überdecken.

Kommt es während des Betriebs infolge Verschleiß zum vollständigen Abtrag der Behandlungselemente so führt dies gleichzeitig zum Öffnen der Kanäle, die sich mit dem Nutgrund in Rotationsrichtung teilweise überdecken. Das Abtragen der zum Mahlspalt weisenden Wand dieser Kanäle führt dazu, dass diese Kanäle nunmehr als Nut und die zwischen den geöffneten Kanälen liegende Fläche als Behandlungselement fungieren.

Daher sollte die Breite der Kanäle im Wesentlichen der Breite der Nuten und/oder die Breite der Wandung zwischen in Rotationsrichtung benachbarten Kanälen im Wesentlichen der Breite der Behandlungselemente entsprechen.

Des Weiteren sollten die Kanäle jeweils zumindest annähernd parallel zu wenigstens einem axial etwa darüber liegenden, länglichen Behandlungselement verlaufen.

Auch eine geringfügige Neigung der Kanäle zum Mahlspalt hin kann vorteilhaft sein. Sind die Kanäle radial nach außen zum Mahlspalt hin geneigt, so öffnen sich die Kanäle bei Verschleiß radial außen zuerst.

Auf diese Weise ist gewährleistet, dass auch mit zunehmendem Verschleiß eine ausreichend große offene Nutfläche sowie die erforderliche Schnittkantenlänge der Behandlungselemente vorhanden sind.

Idealerweise wird die Gestaltung und/oder Anordnung der Kanäle der Behandlungsfläche, des Garnitursegmentes oder einer Zone davon so gewählt, dass die offene Fläche der Nuten und/oder die Schnittkantenlänge während der gesamten Lebensdauer annähernd gleich bleibt, so dass auch die Leerlaufleistung über die gesamte Lebensdauer etwa gleich bleibt.

Um dies zu erreichen, kann es vorteilhaft sein, wenn der Nutgrund benachbarter Nuten unterschiedlich tief liegt. Mit Vorteil sind die benachbarten Nuten dabei nicht nur im Ausgangszustand sondern auch während des Verschleißes unterschiedlich tief.

Hierzu hat es sich konstruktiv als vorteilhaft erwiesen, wenn im Grundkörper mehrere übereinander liegende und zum Mahlspalt zumindest annähernd parallele Ebenen mit jeweils mehreren Kanälen vorhanden sind.

Dabei sollten die Kanäle benachbarter Ebenen in Rotationsrichtung derart versetzt zueinander verlaufen, dass sie sich in Rotationsrichtung betrachtet teilweise überdecken.

Unabhängig davon sollten im Interesse einer homogenen Mahlung die Nuten zumindest überwiegend eine konstante Breite aufweisen und/oder die Breite der Behandlungselemente zumindest überwiegend gleichgroß sein.

Für eine intensive Mahlung ist es vorteilhaft, wenn die Breite der Behandlungselemente zwischen 0,1 und 1,5 mm liegt und/oder die Höhe der Behandlungselemente kleiner als 5 mm ist.

Zwecks Optimierung ihrer Anordnung sowie ihrer Wirkung verlaufen die länglichen Behandlungselemente sowie die Kanäle mit Vorteil zumindest abschnittsweise ungerade.

Die meist kreis- oder kreisringförmigen Behandlungsflächen werden in der Regel aus mehreren Garnitursegmenten zusammengesetzt. Dabei sollte der Kreisdurchmesser des Grundkörpers zwischen 35 und 150 cm liegen.

Um bei jedem Verschleißzustand der Behandlungsfläche eine ausreichend große Zahl an Nuten und Behandlungselementen zur Verfügung zu haben, kann es vorteilhaft sein, die Kanäle benachbarter Garnitursegmente unterschiedlich anzuordnen und/oder auszubilden, so dass bei jedem Verschleißzustand eine ausreichend große Anzahl von Kanälen geöffnet ist. Außerdem kann so die gemittelte Anzahl sowie die aufsummierte Breite der Behandlungselemente konstant gehalten werden.

Hierzu kann es von Vorteil sein, wenn zumindest ein Teil der Kanal-Ebenen wenigstens zweier benachbarter Garnitursegmente unterschiedlich weit vom Mahlspalt entfernt ist.

Hinsichtlich des Verfahrens zur Herstellung der erfindungsgemäßen Garnitursegmente ist wesentlich, dass die Behandlungselemente zumindest teilweise, vorzugsweise vollständig und mit Vorteil auch der Grundkörper zumindest teilweise schichtweise aus einem oder mehreren flüssigen und/oder pastösen und/oder festen Werkstoffen aufgetragen und dabei einem physikalischen oder chemischen Härtungs- oder Schmelzprozess unterzogen werden. Von diesem Härtungs- oder Schmelzprozess ist auch das Sintern erfasst.

Durch den schichtweisen Auftrag können Werkstoff und Form der Behandlungselemente sowie der Kanäle einfacher und umfassender an die speziellen Erfordernisse angepasst werden.

Beachtet werden muss dabei, dass es in Abhängigkeit vom aufgetragenen Werkstoff und dem speziellen Härtungs- oder Schmelzprozess zu einer Schrumpfung von bis zu 30% kommen kann.

Wegen der hohen Belastung in derartigen Maschinen zur Mahlung von Faserstoffen sollte der schichtweise aufgetragene Werkstoff pulverförmig sein und/oder ein oder mehrere Metalle oder Metallverbindungen umfassen.

Dabei ist es vorteilhaft, wenn der schichtweise aufgetragene Werkstoff mittels Laser gesintert oder verschmolzen wird.

Auch Keramikschichten lassen sich auf diese Weise herstellen.

Darüber hinaus kann über die Korngröße des Pulvers die Oberflächenrauigkeit des Behandlungselementes beeinflusst werden.

Zur Intensivierung der Behandlung erlaubt das erfindungsgemäße Herstellungsverfahren im Unterschied zum bisher üblichen Gießen sehr schmale Behandlungselemente und ebenso geringe Abstände zwischen benachbarten Behandlungselementen.

Nachfolgend soll die Erfindung an einem Ausführungsbeispiel näher erläutert werden. In der beigefügten Zeichnung zeigt:
Figur 1: einen schematischen Querschnitt durch eine Mahlanordnung;
Figur 2: eine Draufsicht auf eine Garnitursegment 2 der Mahlanordnung;
Figur 3: einen Teilquerschnitt durch zwei benachbarte Garnitursegmente 2 und
Figur 4: einen Teilquerschnitt durch ein anderes Garnitursegement 2.

Im Gehäuse der Mahlanordnung wird gemäß Figur 1 ein Mahl-Spalt 3 von einer feststehenden und mit dem Gehäuse gekoppelten Mahlfläche und einer um eine Rotationsachse 10 rotierenden Mahlfläche gebildet.

Dabei verlaufen die beiden kreisringförmigen Mahlflächen (Behandlungsflächen) parallel zueinander, wobei der Abstand zwischen diesen meist einstellbar ist. Neben den hier gezeigten ebenen Behandlungsflächen sind auch kegelförmige Behandlungsflächen möglich.

Die rotierende Mahlfläche wird von einer im Gehäuse rotierbar gelagerten Welle in Rotationsrichtung bewegt. Angetrieben wird diese Welle von einem beispielhaft ebenfalls im Gehäuse vorhandenen Antrieb.

Die zu mahlende Fasersuspension 1 gelangt bei dem gezeigten Beispiel über einen Zulauf durch das Zentrum in den Mahl-Spalt 3 zwischen den beiden Mahlflächen. Allerdings ist auch eine Zuführung über Öffnungen in der Mahlfläche möglich.

Die Fasersuspension 1 passiert die zusammenwirkenden Mahlflächen radial nach außen und verlässt den sich anschließenden Ringraum durch einen Ablauf.

Nicht dargestellt sind die an sich bekannten Mittel, mit denen eine Kraft erzeugt wird, um die beiden Mahlflächen gegeneinander zu drücken.

Beide Mahlflächen werden jeweils von mehreren kreissegment- oder kreisringsegment-förmigen Mahl-Garnitursegmenten 2 gemäß Figur 2 gebildet, die sich über jeweils ein Umfangsegment der entsprechenden Mahlfläche erstrecken und in Umfangsrichtung nebeneinander gereiht werden.

Die Garnitursegmente 2 werden, wie in Figur 2 gezeigt, jeweils von einer Grundplatte 4 mit einer Vielzahl von im Wesentlichen radial verlaufenden, leistenförmigen Behandlungselementen 5 und dazwischenliegenden Nuten 6 gebildet.

Parallel zur Grundfläche 4 haben die Behandlungselemente 5 eine längliche Querschnitts-Form, wobei die zum Behandlungsspalt 3 weisende Oberseite der Behandlungselemente 5 in der Regel parallel zur Außenfläche des Grundkörpers 4 verläuft.

Zwecks Optimierung ihrer Anordnung sowie ihrer Wirkung verlaufen die Behandlungselemente 5 häufig zumindest über einen radialen Abschnitt ungerade, d.h. gekrümmt, gewellt oder wie in Figur 2 zu sehen geknickt.

Um die Herstellungskosten der Garnitursegmente 2 zu senken, werden der Grundkörper 4 sowie die Behandlungselemente 5 der Garnitursegmente 2 vollständig schichtweise aus einem flüssigen, pastösen oder festen Werkstoff aufgetragen und dabei einem physikalischen oder chemischen Härtungs- oder Schmelzprozess unterzogen.

Dies bedeutet, dass die Materialien entsprechend den speziellen Beanspruchungen und Erfordernissen gewählt werden können.

Wegen der extrem hohen Beanspruchung in Maschinen zur Behandlung von Faserstoff 1 eignet sich besonders der schichtweise Auftrag von pulverförmigen Werkstoff, welcher Keramik oder ein oder mehrere Metalle oder Metallverbindungen umfasst. Dieser schichtweise aufgetragene Werkstoff kann dann nach jeder Schicht mittels Laser gesintert oder verschmolzen oder in einem ersten Schritt mit Bindemittel verklebt und später versintert (Binder Jetting-Verfahren) werden. Bei letzterem Verfahren kommt es zum Verdampfen des Bindemittels.

Dabei kann die Anordnung der Behandlungselemente 5 auf dem Grundkörper 4 nach Bedarf gewählt werden.

Der Kreisdurchmesser des Grundkörpers 4 liegt zwischen 35 und 150 cm.

Wie in Figur 3 gezeigt, sind im Grundkörper 4 eine Vielzahl von zumindest mit einer Richtungskomponente radial und zum Mahlspalt 3 parallel verlaufenden und zum Mahlspalt 3 jeweils unterschiedliche Abstände aufweisende Kanälen 8 angeordnet, die sich untereinander oder mit dem Nutgrund in Rotationsrichtung 11 betrachtet teilweise überdecken.

Wesentlich erleichtert wird die Herstellung dieses Grundkörpers 4 durch den schichtweisen Auftrag.

Kommt es infolge von Verschleiß während der Mahlbehandlung zu einem vollständigen Abtrag der Behandlungselemente 5, so führt dies wegen der Überdeckung mit dem Nutgrund zum Öffnen der, dem Mahlspalt 3 am nächsten liegenden Kanäle 8. Dies wiederum hat zur Folge, dass die geöffneten Kanäle 8 nunmehr als Nut 6 und die Wandung 9 zwischen den geöffneten Kanälen 8 als Behandlungselement 5 fungieren.

Wird auch die Wandung 9 zwischen diesen zuerst geöffneten Kanälen 8 abgetragen, so werden wegen der gegenseitigen, teilweisen Überdeckung weitere Kanäle 8 geöffnet, deren Wandung 8 die Funktion der Behandlungselemente 5 übernimmt.

Um auch mit zunehmendem Verschleiß eine Gleichbehandlung des Faserstoffs 1 gewährleisten zu können, sollten die Kanäle 8 jeweils zumindest annähernd parallel zu einem axial etwa darüber liegenden, länglichen Behandlungselement 5 verlaufen.

Eine geringfügige Neigung der Kanäle 8 zum Mahlspalt 3 hin, kann insbesondere radial nach außen, für den Durchfluß vorteilhaft sein.

Im Interesse einer sicheren, homogenen und effizienten Mahlung weisen die Nuten 6 zumindest überwiegend eine konstante Breite auf. Auch die Breite der Behandlungselemente 5 bleibt in radialer Richtung zumindest überwiegend gleichgroß.

Um dies auch dann zu gewährleisten, wenn die Kanäle 8 bzw. deren Wandung 9 deren Funktion übernehmen, entspricht die Breite der Kanäle 8 im Wesentlichen der Breite der Nuten 6 und die Breite der Wandung 9 zwischen in Rotationsrichtung 11 benachbarten Kanälen 8 im Wesentlichen der Breite der Behandlungselemente 5.

Zur Sicherstellung einer möglichst hohen und möglichst gleichbleibenden Anzahl an geöffneten Kanälen 8 während des Verschleißes des Grundkörpers 4 sind im Grundkörper 4 mehrere übereinander liegende und zum Mahlspalt 3 parallele Ebenen 7 mit jeweils mehreren Kanälen 8 vorhanden. Die in Figur 3 dargestellten Ebenen 7 laufen durch die in axialer Richtung liegende Mitte der Kanäle 8.

Dabei sind die Kanäle 8 benachbarter Ebenen 7 in Rotationsrichtung 11 versetzt zueinander angeordnet. Darüber hinaus überdecken sich die Kanäle 8 benachbarter Ebenen 7 in Rotationsrichtung 11 teilweise, so dass beim vollständigen Abtrag einer Wandung 9 der benachbarte, axial darunter liegende Kanal 8 geöffnet wird.

Die Höhe der Behandlungselemente 5 liegt hier beispielhaft unter 3 mm und die Breite der Behandlungselemente 5 zwischen 0,1 und 1 mm.

Um bei jedem Verschleißzustand eine möglichst gleichhohe offene Nutfläche sowie eine möglichst gleichgroße Schnittkantenlänge der Behandlungselemente 5 gewährleisten zu können, kann es hilfreich sein, wie in Figur 3 zu sehen, die Kanäle 8 benachbarter Garnitursegmente 2 unterschiedlich anzuordnen und unterschiedlich auszubilden.

So kann, wie dort gezeigt, zumindest ein Teil der Ebenen 7 zweier benachbarter Garnitursegmente 2 unterschiedlich weit vom Mahlspalt 3 entfernt sein.

Ergänzend oder alternativ können sich aber auch die Querschnitte der Kanäle 8 benachbarter Garnitursegmente 2 unterscheiden. Während die Kanäle 8 des einen Garnitursegmentes 2 kreisrund sind, haben die Kanäle 8 des benachbarten Garnitursegmentes 2 hier beispielhaft einen elliptischen Querschnitt.

Außerdem ist es natürlich auch möglich, dass die Garnitursegmente 2 selbst unterschiedliche gestaltete Zonen aufweist, wobei die Kanäle 8 dieser Zonen unterschiedlich angeordnet und/oder unterschiedlich ausgebildet sind.

Darüber hinaus zeigt Figur 2 Zuführkanäle 12, die radial nach außen in die Mahlfläche hineinreichen und wegen des Fehlens von Behandlungselementen 5 die Zufuhr von Fasersuspension 1 in den Mahlspalt 3 hinein unterstützen.

Im Unterschied hierzu zeigt Figur 4 axial versetzte Kanäle 8 mit rechteckigem Querschnitt. Auch hier ist das Ziel bei jedem Verschleißzustand eine gleichhohe offene Nutfläche und Schnittkantenlänge zu gewährleisten.

Wesentlich ist hierbei, dass die benachbarten Nuten 6 im Ausgangszustand sowie während des Verschleißes unterschiedlich tief sind.

## Patentansprüche

1. Garnitursegment (2) zur Mahlung von wässrig suspendiertem Faserstoff (1) in einem ,von zwei relativ zueinander rotierenden und von Garnitursegmenten (2) gebildeten Behandlungsflächen begrenzten Mahlspalt (3), bestehend aus einem Grundkörper (4) mit zum Mahlspalt (3) weisenden, länglichen und zumindest einer Richtungskomponente radial verlaufenden Behandlungselementen (5) und dazwischen verlaufenden Nuten (6), **dadurch gekennzeichnet, dass** im Grundkörper (4) eine Vielzahl von zumindest mit einer Richtungskomponente radial und zum Mahlspalt (3) zumindest annähernd parallel verlaufenden und zum Mahlspalt (3) unterschiedliche Abstände aufweisenden Kanälen (8) angeordnet sind, die sich untereinander oder mit dem Nutgrund in Rotationsrichtung (11) zumindest teilweise überdecken.

2. Garnitursegment (2) nach Anspruch 1, **dadurch gekennzeichnet, dass** im Grundkörper (4) mehrere übereinander liegende und zum Mahlspalt (3) zumindest annähernd parallele Ebenen (7) mit jeweils mehreren Kanälen (8) vorhanden sind.

3. Garnitursegment (2) nach Anspruch 1 oder 2, **dadurch gekennzeichnet, dass** die Nuten (6) zumindest überwiegend eine konstante Breite aufweisen.

4. Garnitursegment (2) nach einem der vorhergehenden Ansprüche, **dadurch gekennzeichnet, dass** die Breite der Kanäle (8) im Wesentlichen der Breite der Nuten (6) entspricht.

5. Garnitursegment (2) nach einem der vorhergehenden Ansprüche, **dadurch gekennzeichnet, dass** die Breite der Behandlungselemente (5) zumindest überwiegend gleichgroß ist.

6. Garnitursegment (2) nach einem der vorhergehenden Ansprüche, **dadurch gekennzeichnet, dass** die Breite der Wandung (9) zwischen in Rotationsrichtung (11) benachbarten Kanälen (8) im Wesentlichen der Breite der Behandlungselemente (5) entspricht.

7. Garnitursegment (2) nach einem der Ansprüche 2 bis 6, **dadurch gekennzeichnet, dass** die Kanäle (8) benachbarter Ebenen (7) in Rotationsrichtung (11) so versetzt zueinander verlaufen, dass sie sich in Rotationsrichtung (11) teilweise überdecken.

8. Garnitursegment (2) nach einem der vorhergehenden Ansprüche, **dadurch gekennzeichnet, dass** die Breite der Behandlungselemente (5) zwischen 0,1 und 1,5 mm liegt und/oder die Höhe der Behandlungselemente (5) kleiner als 5 mm ist.

9. Garnitursegment (2) nach einem der vorhergehenden Ansprüche, **dadurch gekennzeichnet, dass** die Tiefe benachbarter Nuten (6) unterschiedlich ist.

10. Garnitursegment (2) nach einem der vorhergehenden Ansprüche, **dadurch gekennzeichnet, dass** die länglichen Behandlungselemente (5) sowie die Kanäle (8) zumindest abschnittsweise ungerade verlaufen.

11. Garnitursegment (2) nach einem der vorhergehenden Ansprüche, **dadurch gekennzeichnet, dass** die Kanäle (8) jeweils parallel zu wenigstens einem axial etwa darüber liegenden, länglichen Behandlungselement (5) verlaufen.

12. Garnitursegment (2) nach einem der vorhergehenden Ansprüche, **dadurch gekennzeichnet, dass** die Kanäle (8) so gestaltet und/oder angeordnet sind, dass die offene Fläche und/oder die Schnittkantenlänge während des Verschleißes über die gesamte Lebensdauer annähernd konstant ist.

13. Garnitursegement (2) nach einem der vorhergehenden Ansprüche, **dadurch gekennzeichnet, dass** die Kanäle (8) insbesondere radial nach außen geringfügig zum Mahlspalt (3) hin geneigt sind.

14. Behandlungsfläche bestehend aus mehreren nebeneinander angeordneten Garnitursegmenten (2) ausgebildet nach einem der vorhergehenden Ansprüche, **dadurch gekennzeichnet, dass** die Kanäle (8) benachbarter Garnitursegmente (2) unterschiedlich angeordnet und/oder ausgebildet sind.

15. Behandlungsfläche bestehend aus mehreren nebeneinander angeordneten Garnitursegmenten (2) ausgebildet nach einem der Ansprüche 2 bis 14, **dadurch gekennzeichnet, dass** zumindest ein Teil der Ebenen (7) wenigstens zweier benachbarter Garnitursegmente (2) unterschiedlich weit vom Mahlspalt (3) entfernt sind.

## Claims

1. Plate segment (2) for refining aqueously suspended fibrous material (1) in a refining gap (3) delimited by two treatment surfaces rotating relative to each other and formed by plate segments (2), consisting of a basic body (4) with elongate treatment elements (5) which face the refining gap (3) and run radially at least with one directional component and with grooves (6) running in-between, **characterized in that** a multiplicity of channels (8) running at least with one directional component radially and at least approximately parallel to the refining gap (3) and being at different distances from the refining gap (3) are arranged in the basic body (4), said channels at least partially overlapping one another or with the groove base in the direction of rotation (11).

2. Plate segment (2) according to Claim 1, **characterized in that** in the basic body (4) there are a plurality of planes (7) which lie one above another and are at least approximately parallel to the refining gap (3) and each have a plurality of channels (8).

3. Plate segment (2) according to Claim 1 or 2, **characterized in that** the grooves (6) have at least predominantly a constant width.

4. Plate segment (2) according to one of the preceding claims, **characterized in that** the width of the channels (8) substantially corresponds to the width of the grooves (6).

5. Plate segment (2) according to one of the preceding claims, **characterized in that** the width of the treatment elements (5) is at least predominantly the same size.

6. Plate segment (2) according to one of the preceding claims, **characterized in that** the width of the wall (9) between channels (8) which are adjacent in the direction of rotation (11) substantially corresponds to the width of the treatment elements (5).

7. Plate segment (2) according to one of Claims 2 to 6, **characterized in that** the channels (8) of adjacent planes (7) run offset with respect to one another in the direction of rotation (11) in such a manner that they partially overlap in the direction of rotation (11).

8. Plate segment (2) according to one of the preceding claims, **characterized in that** the width of the treatment elements (5) is between 0.1 and 1.5 mm and/or the height of the treatment elements (5) is less than 5 mm.

9. Plate segment (2) according to one of the preceding claims, **characterized in that** the depth of adjacent grooves (6) differs.

10. Plate segment (2) according to one of the preceding claims, **characterized in that** the elongate treatment elements (5) and the channels (8) run unevenly at least in sections.

11. Plate segment (2) according to one of the preceding claims, **characterized in that** the channels (8) each run parallel to at least one elongate treatment element (5) lying axially approximately thereabove.

12. Plate segment (2) according to one of the preceding claims, **characterized in that** the channels (8) are configured and/or arranged in such a manner that the open surface and/or the cutting edge length is approximately constant during the wear throughout the entire service life.

13. Plate segment (2) according to one of the preceding claims, **characterized in that** the channels (8) are slightly inclined toward the refining gap (3) in particular radially outward.

14. Treatment surface consisting of a plurality of plate segments (2) arranged next to one another configured according to one of the preceding claims, **characterized in that** the channels (8) of adjacent plate segments (2) are arranged and/or configured differently.

15. Treatment surface consisting of a plurality of plate segments (2) arranged next to one another configured according to one of Claims 2 to 14, **characterized in that** at least a part of the planes (7) of at least two adjacent plate segments (2) are at differing distances from the refining gap (3).

## Revendications

1. Segment de garniture (2) destiné à broyer une matière fibreuse (1) en suspension dans l'eau dans un entrefer de broyage (3) délimité par deux surfaces de traitement tournant l'une par rapport à l'autre et formées par des segments de garniture (2), constitué d'un corps de base (4) avec des éléments de traitement (5) pointant vers l'entrefer de broyage (3), allongés et s'étendant radialement dans au moins une composante directionnelle et des rainures (6) s'étendant entre ceuxci, **caractérisé en ce qu'**une pluralité de canaux (8) s'étendant radialement au moins avec une composante directionnelle et au moins approximativement parallèlement à l'entrefer de broyage (3) et présentant différentes distances par rapport à l'entrefer de broyage (3), qui se recouvrent les uns les autres ou en moins en partie avec la base de rainure dans la direction de rotation (11), sont disposés dans le corps de base (4).

2. Segment de garniture (2) selon la revendication 1, **caractérisé en ce que** plusieurs plans (7) situés les uns au-dessus des autres et parallèles au moins approximativement à l'entrefer de broyage (3) avec plusieurs canaux (8) respectivement sont présents dans le corps de base (4).

3. Segment de garniture (2) selon la revendication 1 ou 2, **caractérisé en ce que** les rainures (6) présentent au moins majoritairement une largeur constante.

4. Segment de garniture (2) selon l'une des revendications précédentes, **caractérisé en ce que** la largeur des canaux (8) correspond sensiblement à la largeur des rainures (6).

5. Segment de garniture (2) selon l'une des revendications précédentes, **caractérisé en ce que** la largeur des segments de traitement (5) est au moins majoritairement de même dimension.

6. Segment de garniture (2) selon l'une des revendications précédentes, **caractérisé en ce que** la largeur de la paroi (9) entre des canaux (8) adjacents dans la direction de rotation (11) correspond sensiblement à la largeur des éléments de traitement (5).

7. Segment de garniture (2) selon l'une des revendications 2 à 6, **caractérisé en ce que** les canaux (8) de plans (7) adjacents s'étendent les uns par rapport aux autres de manière décalée dans la direction de rotation (11) de telle sorte qu'ils se recouvrent en partie dans la direction de rotation (11).

8. Segment de garniture (2) selon l'une des revendications précédentes, **caractérisé en ce que** la largeur des éléments de traitement (5) est comprise entre 0,1 et 1,5 mm et/ou la hauteur des éléments de traitement (5) est inférieure à 5 mm.

9. Segment de garniture (2) selon l'une des revendications précédentes, **caractérisé en ce que** la profondeur de rainures (6) adjacentes est différente.

10. Segment de garniture (2) selon l'une des revendications précédentes, **caractérisé en ce que** les éléments de traitement (5) allongés et les canaux (8) s'étendent au moins par endroits de manière non rectiligne.

11. Segment de garniture (2) selon l'une des revendications précédentes, **caractérisé en ce que** les canaux (8) s'étendent respectivement parallèlement à au moins un élément de traitement (5) allongé situés à peu près au-dessus axialement.

12. Segment de garniture (2) selon l'une des revendications précédentes, **caractérisé en ce que** les canaux (8) sont configurés et/ou disposés de telle sorte que la surface ouverte et/ou la longueur de bord de coupe sont approximativement constantes pendant toute la durée de vie au cours de l'usure.

13. Segment de garniture (2) selon l'une des revendications précédentes, **caractérisé en ce que** les canaux (8) sont inclinés légèrement vers l'entrefer de broyage (3) en particulier radialement vers l'extérieur.

14. Surface de traitement constitué de plusieurs segments de garniture (2) disposés côte à côte réalisés selon l'une quelconque des revendications précédentes, **caractérisée en ce que** les canaux (8) de segments de garniture (2) adjacents sont disposés et/ou réalisés différemment.

15. Surface de traitement constituée de plusieurs segments de garniture (2) disposés côte à côte réalisés selon l'une des revendications 2 à 14, **caractérisée en ce qu'**au moins une partie des plans (7) d'au moins deux segments de garniture (2) adjacents sont éloignés à une distance différente de l'entrefer de broyage (3).
